# FASCICULE DE BREVET EUROPEEN

(11) **EP 0 619 626 B1**
(45) Date de publication et mention de la délivrance du brevet: **27.12.1996**
(21) Numéro de dépôt: 94400652.7
(22) Date de dépôt: 28.03.1994
(51) Int. Cl.: H01R 13/514, H01R 13/658

(54) **Connecteur électrique pourvu d'une pluralité de modules de connexion**
Elektrischer Verbinder mit einer Anzahl von Steckmodulen
Electrical connector with a number of connection modules

(30) Priorité: 05.04.1993 FR 9303976
(43) Date de publication de la demande: 12.10.1994
(73) Titulaire: EUROCOPTER FRANCE, Société Anonyme dite:, F-13725 Marignane Cédex (FR)
(72) Inventeur: Lignelet, Jacky, F-13111 Coudoux (FR)
(74) Mandataire: Bonnetat, Christian

(56) Documents cités:
- EP-A- 0 362 600
- EP-A- 0 470 775
- EP-A- 0 521 751
- US-A- 3 742 119
- US-A- 4 629 276

## Description

La présente invention concerne un connecteur électrique pourvu d'une pluralité de modules de connexion.

Par exemple, par les brevets français FR-A-2 115 556, FR-A-2 479 581, FR-A-2 489 609 et FR-A-2 501 428, on connaît déjà des connecteurs électriques comportant une pluralité de modules de connexion emboîtables sur un support commun et traversés par des organes de connexion susceptibles d'établir des liaisons électriques entre les faces avant et arrière desdits modules, respectivement opposée à et dirigée vers ledit support. Ces documents antérieurs décrivent différents moyens pour fixer chacun desdits modules de connexion dans le logement correspondant dudit support commun, ainsi que différents modes de réalisation pour lesdits organes de connexion (fiches mâles et fiches femelles), qui de préférence sont montés de façon amovible (clipsage) à l'intérieur de logements traversants, prévus à cet effet dans lesdits modules.

Par ailleurs, dans le commerce, on trouve, par exemple sous les références DMC-M et DMC-MD de la Société française Compagnie DEUTSCH et sous les références SIM-N et SIM-D de la Société française AIR LB, des connecteurs électriques comportant un porte-modules et une chambre de câblage adjacents et réalisés en un alliage d'aluminium, ledit porte-modules présentant une pluralité de logements, généralement quatre, dans lesquels peuvent être introduits et maintenus, par exemple par clipsage, des modules de connexion, tels que ceux décrits ci-dessus. Ces modules forment, pour ledit connecteur, du côté opposé à ladite chambre de câblage, une face d'enfichage permettant de relier ledit connecteur à un connecteur électrique complémentaire, semblable ou différent, mais pourvu d'une face d'enfichage complémentaire, et, du côté dirigé vers ladite chambre de câblage, une face de branchement pour les extrémités (généralement pourvues d'embouts de branchement) de conducteurs électriques pénétrant dans ladite chambre de câblage à travers la paroi de celle-ci, lesdits modules étant pourvus à cet effet d'organes de connexion (tels que ceux décrits ci-dessus) les traversant pour assurer les liaisons électriques entre ladite face d'enfichage et ladite face de branchement.

Dans ces connecteurs connus, les quatre modules sont alignés, de sorte que le porte-modules et la chambre de câblage présentent une section allongée et aplatie. Par ailleurs, comme cela est usuel, afin d'assurer le verrouillage de l'enfichage dudit connecteur et de son connecteur complémentaire, ledit connecteur comporte une vis centrale traversante, dont la tête de commande apparaît à l'extérieur de ladite chambre de câblage et qui est susceptible de se visser dans une douille filetée complémentaire.

D'une façon générale, dans ces connecteurs connus, le porte-modules et la chambre de câblage sont deux unités différentes, fixés l'un à l'autre par ladite vis de verrouillage traversante et/ou des vis de pression latérales. De plus, la chambre de câblage est constituée par un boîtier plat, obturé par une plaque de couvercle qui y est fixée par vis. Il en résulte un nombre important de vis (une dizaine), de sorte que l'assemblage d'un tel connecteur est long (de 7 à 15 minutes). De plus, ces vis sont de petites dimensions et donc fragiles et elles risquent de détériorer les conducteurs internes à ladite chambre de câblage.

Notamment lorsqu'ils sont destinés à faire partie des circuits électriques d'un aéronef, ces connecteurs connus sont durcis, c'est-à-dire protégés contre les interférences électromagnétiques, de nature nucléaire ou autre, ainsi que contre la foudre et contre la contamination à partir d'un autre équipement embarqué. Ainsi, on évite les perturbations et les dégradations, qui pourraient être occasionnées à l'aéronef par les causes précitées, de telles perturbations et dégradations pouvant même entraîner la destruction dudit aéronef.

Pour durcir un tel connecteur, on rend étanches, à l'aide de joints, ledit porte-modules et ladite chambre de câblage, notamment entre les modules et leurs logements dans le porte-modules et entre lesdits organes de connexion et leurs logements dans lesdits modules, et on assure la continuité de masse entre les différentes pièces. La structure desdits connecteurs connus ne permet pas une étanchéité et une continuité de masse systématiques à chaque jonction.

De plus, toujours dans le but de durcir les connecteurs connus, on prévoit des cheminées de passage des faisceaux de conducteurs entre ladite chambre de câblage et l'extérieur et on revêt lesdits faisceaux de conducteurs d'une tresse conductrice. On peut ainsi assurer l'étanchéité entre l'extérieur et la chambre de câblage en prévoyant des joints dans lesdites cheminées et assurer la continuité de masse entre les conducteurs et le connecteur en reliant, par exemple à l'aide d'un collier métallique, lesdites tresses des faisceaux de conducteurs aux cheminées correspondantes. De telles cheminées sont de simples manchons cylindriques, à section circulaire ou ovale, en matière conductrice qui font saillie à l'extérieur de ladite chambre de câblage et qui sont, soit rapportées par vissage, soit d'une seule pièce avec ladite chambre de câblage.

Quel que soit leur mode de solidarisation à ladite chambre de câblage, on voit que ces cheminées accroissent la rigidité propre des faisceaux de câbles, de sorte qu'elles augmentent l'encombrement excessif à l'arrière de ladite chambre de câblage.

Lorsqu'elles sont fixées à la chambre de câblage à l'aide de vis, on voit que les cheminées augmentent le temps de montage des connecteurs, déjà long comme mentionné ci-dessus. De plus, pour assujettir correctement la tresse métallique d'un faisceau de conducteurs sur la cheminée correspondante, il est préférable de démonter ladite cheminée. Il est donc ensuite nécessaire de revisser ladite cheminée sur la chambre de câblage, ce qui est une opération délicate et longue, par suite de la rigidité et de l'encombrement des faisceaux de conducteurs pourvus de tresse conductrice et des colliers permettant de serrer ladite tresse sur la cheminée. Il arrive d'ailleurs souvent qu'au cours du remontage d'une cheminée sur la chambre de câblage, on détériore la partie de la tresse conductrice recouvrant ladite cheminée.

Du fait qu'il n'est pas possible de brancher des conducteurs d'un même faisceau sur tous les modules, il est nécessaire de prévoir plusieurs faisceaux et donc plusieurs cheminées. Ceci entraîne que, pour un seul connecteur, il est indispensable d'effectuer plusieurs assujettissements longs et délicats de tresses conductrices sur des cheminées, et donc de prévoir un temps de montage important.

Enfin, ces cheminées étant constituées par un manchon monobloc, il est pratiquement impossible d'automatiser le montage des embouts d'extrémité des conducteurs dans lesdits modules.

La présente invention a pour objet de remédier à ces inconvénients des connecteurs connus et de décrire un connecteur permettant de satisfaire aux normes les plus sévères des réglementations internationales, notamment dans le domaine aéronautique, en ce qui concerne la protection contre les perturbations électromagnétiques externes, ainsi que de permettre un montage automatisé dudit connecteur sur des conducteurs électriques.

A cette fin, selon l'invention, le connecteur électrique comportant un porte-modules et une chambre de câblage séparés mais adjacents, ledit porte-modules présentant une pluralité de modules de connexion, qui forment, du côté opposé à ladite chambre de câblage, une face d'enfichage permettant de relier ledit connecteur à un connecteur électrique complémentaire, semblable ou différent, mais pourvu d'une face d'enfichage complémentaire et, du côté dirigé vers ladite chambre de câblage, une face de branchement pour les extrémités de conducteurs électriques pénétrant dans ladite chambre de câblage par des cheminées solidaires de la paroi de celle-ci, lesdits modules étant pourvus d'organes de connexion les traversant pour assurer les liaisons électriques entre ladite face d'enfichage et ladite face de branchement, est remarquable :
- en ce que ladite chambre de câblage est constituée de deux coques assemblables entre elles, ainsi que sur ledit porte-modules ;
- en ce que lesdites cheminées sont constituées de deux demi-cheminées assemblables longitudinalement ; et
- en ce que lesdites cheminées sont maintenues solidaires de ladite chambre de câblage par emprisonnement entre lesdites deux coques assemblées.

Ainsi, grâce à une telle structure, il est possible de disposer lesdites coques et lesdites cheminées autour des conducteurs électriques, après le branchement de ceux-ci sur ledit porte-modules, et d'effectuer facilement les opérations de liaison des tresses conductrices sur les cheminées (sans avoir à enfiler celles-ci sur les conducteurs avant le branchement sur le porte-modules) et de solidarisation desdites cheminées, ainsi reliées auxdites tresses conductrices, sur lesdites coques.

De préférence, chaque demi-cheminée est pourvue d'une plaquette de base transversale, lesdites plaquettes formant, après assemblage desdites demi-cheminées, des plaques de base transversales pour lesdites cheminées et des fentes sont prévues dans l'épaisseur de parois latérales desdites coques, par exemple dans l'épaisseur des parois arrière, pour servir de logement auxdites plaques de base transversales.

Lesdites demi-cheminées peuvent présenter des sections de toutes formes appropriées, par exemple semi-circulaire ou en U. Dans ce dernier cas, les profondeurs des U de deux demi-cheminées coopérantes peuvent être identiques ou différentes, de sorte que l'on peut obtenir toute ovalisation désirée pour les cheminées.

Avantageusement, afin d'accroître l'étanchéité desdites cheminées, lesdites demi-cheminées s'assemblent le long d'un plan de joint longitudinal formé d'épaulements longitudinaux coopérants. Ainsi, ledit plan de joint forme des chicanes transversales s'opposant aux échanges entre l'extérieur et l'intérieur des cheminées.

Il est avantageux également que le bord libre desdites parois latérales desdites coques comporte, à l'aplomb desdites fentes, des échancrures de forme correspondant à la forme extérieure desdites cheminées, afin que ces échancrures épousent au plus près lesdites cheminées.

Avantageusement, le porte-modules comporte, du côté de ladite chambre de câblage, un cadre entourant ladite face de branchement et servant à la solidarisation desdites coques sur ledit porte-modules. Ce cadre peut comporter un rebord périphérique saillant, susceptible de coopérer avec des fentes d'assemblage prévues dans lesdites coques. On obtient ainsi un emboîtement mécanique des coques sur le porte-modules.

Egalement à des fins de bonne étanchéité de la chambre de câblage, il est avantageux que lesdites coques s'assemblent le long d'un plan de joint formé d'épaulements longitudinaux coopérants, de façon à former des chicanes transversales.

On peut prévoir des vis pour au moins fixer lesdites coques assemblées l'une sur l'autre.

Les figures du dessin annexé feront bien comprendre comment l'invention peut être réalisée. Sur ces figures, des références identiques désignent des éléments semblables.

La figure 1 montre, en perspective, deux connecteurs électriques complémentaires connus, non branchés l'un à l'autre.

La figure 2 illustre, en vue de dessus, le dispositif de connexion connu constitué par les deux connecteurs électriques connus de la figure 1, branchés l'un à l'autre et montés sur une paroi.

La figure 3 est une vue de bout de la face arrière desdits connecteurs connus de la figure 1.

Les figures 4 et 6 illustrent, en perspective, deux modes de réalisation connus pour les cheminées de passage des conducteurs électriques.

Les figures 5 et 7 illustrent, respectivement, également en perspective, la connexion de masse entre lesdites cheminées des figures 4 et 6 et les tresses métalliques entourant les conducteurs électriques reliés auxdits connecteurs connus.

La figure 8 est une vue schématique latérale d'un connecteur conforme à la présente invention.

Les figures 9, 10 et 11 illustrent des modes de réalisation de cheminées, conformément à la présente invention.

Les figures 12 et 13 sont des vues éclatées, en perspective, des éléments principaux de deux modes de réalisation du connecteur conforme à la présente invention.

Le dispositif de connexion électrique DCE connu, montré par les figures 1 et 2, comporte deux connecteurs électriques complémentaires CE1 et CE2. Chaque connecteur électrique CE1 ou CE2 comporte un porte-modules PM1 ou PM2, respectivement, et une chambre de câblage CC1 ou CC2, respectivement, réalisés en une matière conductrice de l'électricité (alliage d'aluminium par exemple).

Les chambres de câblage CC1 et CC2 forment chacune une unité, qui est rapportée au connecteur électrique correspondant CE1 ou CE2 par emboîtement et qui y est fixée par des vis latérales 1. Chaque chambre de câblage CC1 ou CC2 est formée par un boîtier 2 et une plaque de couvercle 3, fixée audit boîtier par une pluralité de vis 4.

Chaque porte-modules PM1 ou PM2 présente une pluralité de logements dans lesquels sont introduits et maintenus des modules de connexion MC1.1 à MC1.4 et MC2.1 à MC2.4, respectivement. La fixation desdits modules dans les logements correspondants est obtenue de toute manière connue, mais non représentée, par exemple par clipsage. Les modules de connexion MC1.1 à MC1.4 du connecteur électrique CE1 forment, du côté opposé à la chambre de câblage CC1, une face d'enfichage FE1 complémentaire de la face d'enfichage FE2 formée, du côté opposé à la chambre de câblage CC2, par les modules de connexion MC2.1 à MC2.4 du connecteur électrique CE2.

Du côté des chambres de câblage CC1 et CC2, lesdits modules de connexion MC1.1 à MC1.4 et MC2.1 à MC2.4 forment des faces de branchement (non visibles sur les figures 1 et 2) pour les extrémités de conducteurs électriques 5.

Dans les connecteurs électriques CE1 et CE2, les modules de connexion MC1.1 à MC1.4 et MC2.1 à MC2.4 sont disposés en ligne, de sorte que chacun desdits connecteurs électriques présente une forme aplatie, allongée dans le sens de l'alignement desdits modules de connexion.

Les conducteurs électriques 5 pénètrent dans les chambres de câblage CC1 et CC2, par la face arrière allongée correspondante 6 de celles-ci, opposée à la face d'enfichage FE1 ou FE2, à travers des cheminées conductrices 7, fixées sur lesdites faces allongées 6.

Chaque module de connexion MC1.1 à MC1.4 et MC2.1 à MC2.4 est pourvu d'organes de connexion 8, par exemple des broches de type mâle et femelle les traversant, destinés à assurer la continuité électrique entre les faces de branchement (non visibles car disposées du côté des chambres de câblage et auxquelles les extrémités des conducteurs 5 sont reliées) et les faces d'enfichage correspondantes FE1 et FE2, ainsi qu'entre lesdites faces d'enfichage FE1 et FE2, lorsque lesdits connecteurs électriques CE1 et CE2 sont accouplés (voir la figure 2).

Pour verrouiller lesdits connecteurs électriques CE1 et CE2 en position accouplée, on prévoit une vis traversante 9, prisonnière du connecteur électrique CE2 et pourvue d'une tête de manoeuvre 10, susceptible de coopérer avec une douille filetée 11, solidaire du connecteur électrique CE1.

Le porte-modules PM1 de ce dernier peut comporter une collerette 12, permettant de le fixer sur une paroi 13 à l'aide de vis 14, à la périphérie d'une ouverture 15 dans laquelle est engagé ledit connecteur électrique CE1.

Comme le montrent les figures 2 et 3, et plus distinctement les figures 4 à 7, les cheminées 7 des connecteurs électriques connus CE1 et CE2 sont constituées par des manchons 16 ou 17, à section cylindrique ou ovale, solidaires de plaques de base transversales 18, pouvant être fixées sur les faces arrière 6 des connecteurs électriques CE1 et CE2, grâce à des vis 19. Dans le mode de réalisation de la figure 4, deux manchons cylindriques 16, pouvant chacun être traversés par un faisceau de conducteurs 5 (par exemple un câble), sont solidaires d'une plaque de base commune 18. Bien entendu, chaque manchon cylindrique 16 peut être pourvu de sa propre plaque de base. Chaque manchon cylindrique 16 traverse la plaque 18 et présente un prolongement 16' susceptible de pénétrer à l'intérieur de passages 20, prévus dans lesdites faces arrière 6, pour le passage des conducteurs 5 (voir la figure 7). Des trous 21 et 22 filetés sont respectivement prévus dans les bases 18 et dans les faces arrière 6 pour lesdites vis de fixation 19.

Dans le mode de réalisation, également connu, de la figure 6, les deux manchons cylindriques 16 de la figure 4 sont remplacés par un manchon unique 17, à section ovale, pour le passage de deux faisceaux de conducteurs 5, ledit manchon 17 étant prolongé, du côté opposé de la plaque 18, par deux prolongements 16', comme ceux décrits précédemment.

Comme cela a été décrit ci-dessus et est représenté sur les figures 2, 5 et 7, afin d'assurer la continuité de masse, les conducteurs électriques 5 sont entourés de tresses conductrices 23, maintenues en contact électrique avec lesdites cheminées 7 par des colliers de serrage 24, lesdites tresses conductrices 23 et lesdits colliers de serrage 24 devant, pour des raisons de commodité, être solidarisés desdites cheminées 7 avant montage définitif de celles-ci sur lesdites chambres de câblage CC1 et CC2.

De la description qui précède, en regard des figures 1 à 7 (qui a omis volontairement, car bien connus dans la technique, les différents joints d'étanchéité), on constate qu'il est pratiquement impossible d'automatiser le montage des connecteurs électriques CE1 et CE2 sur les extrémités de conducteurs, du fait même de la conception des chambres de câblage CC1 et CC2 (nombre élevé des vis 4 pour fixer les plaques de couvercle 3 sur les boîtiers 2), de la conception des cheminées 7 (qui doivent être enfilées sur les conducteurs 5) et du mode de fixation desdites cheminées 7 sur les connecteurs CE1 et CE2 par vissage.

Pour remédier à cet inconvénient, le connecteur électrique CE selon l'invention (destiné à remplacer l'un ou l'autre desdits connecteurs CE1 et CE2 connus décrits ci-dessus) comporte essentiellement (voir la figure 8) :
- deux coques C1 et C2 destinées à former une chambre de câblage CC (comparable aux chambres de câblage CC1 et CC2) et assemblables entre elles le long d'un plan de joint PJ, ainsi que sur le porte-modules PM (comparable aux porte-modules PM1 et PM2), du côté opposé à la face d'enfichage FE de celui-ci ;
- des cheminées CH destinées à remplacer les cheminées 7 et maintenues solidaires de la chambre de câblage CC par emprisonnement entre les coques C1 et C2.

Selon une particularité importante de la présente invention, les cheminées conductrices CH sont constituées de deux demi-cheminées 30 assemblables longitudinalement.

Dans l'exemple de réalisation illustré par les figures 9 et 10, chaque demi-cheminée 30 est constituée d'une partie en gouttière 31, associée à une partie de base 32. Les deux parties en gouttière 31 des demi-cheminées 30 peuvent présenter une section semi-circulaire ou (comme représenté) une section en forme de U. Dans ce dernier cas, les U peuvent être identiques ou différents, en ce qui concerne leur profondeur. Les parties de base 32 sont en forme de plaquettes rectangulaires entourant la partie convexe desdites gouttières 31. Les deux demi-cheminées 30 sont assemblables longitudinalement le long d'un plan de joint 33, qui, de préférence comme représenté, n'est pas plat, mais comporte des épaulements coopérants 34 et 35 susceptibles de former des chicanes transversales. Ainsi, on obtient une meilleure étanchéité des cheminées.

Sur la figure 9, la cheminée CH est représentée en vue en perspective éclatée, tandis que, sur la figure 10, la cheminée CH est représentée en vue de bout, assemblée.

Dans cette position assemblée, les deux plaquettes 32 forment une plaque de base 36.

De nombreuses variantes de réalisation peuvent être prévues pour les cheminées conductrices CH. Par exemple, sur la figure 11, on a représenté en perspective un exemple de système à deux gouttières circulaires 40, chaque gouttière étant formée, comme précédemment, de deux demi-gouttières assemblées longitudinalement le long de plans de joint 41. Dans ce cas, la plaque de base 36 est formée de quatre parties de base 37 assemblées.

Dans l'exemple de réalisation du connecteur conforme à l'invention, illustré par la figure 12, le porte-modules PM comporte un cadre 50 autour de sa face de branchement FB, dans laquelle apparaissent les modules de connexion MC (semblables aux modules MC1.1 à MC1.4 ou MC2.1 à MC2.4). Du côté dirigé vers le porte-modules PM, chacune des coques C1 et C2 présente une portée 51 destinée à venir s'appliquer contre le cadre 50.

Du côté opposé au porte-modules PM, chacune des coques C1 et C2 comporte une paroi latérale arrière épaisse 52, les deux parois arrière 52 étant destinées à former, pour le connecteur CE, une paroi arrière 53 comparable à la paroi arrière 6 décrite ci-dessus en regard des figures 2 et 3. Dans l'épaisseur des parois latérales arrière 52 sont pratiquées des fentes 54, destinées à servir de logement à des plaques de base 36 de cheminée CH. Les bords libres 55 des parois arrière 52 sont échancrés (en 56) à l'aplomb des fentes 54, afin d'être adaptés en forme aux gouttières 31.

Le frottement entre les plaques de base 36 et les parois des fentes 54 est apte à assurer le contact électrique entre les cheminées CH et les coques C1 et C2.

On conçoit aisément que, grâce à la constitution du connecteur selon l'invention, les coques C1 et C2 peuvent être assemblées entre elles, ainsi qu'au porte-modules PM, en emprisonnant entre elles les cheminées CH. On prévoit par exemple des trous filetés 57 et 58 dans le porte-modules PM et la coque C2 pour quelques vis (non représentées) traversant des trous 59 et 60 de la coque C1 et destinées à fixer entre eux les divers éléments PM, C1, C2 et CH.

Les parois arrière 52 des coques C1 et C2 peuvent être agencées pour ménager un passage 61, pour la vis d'assemblage transversale 9,10.

Dans la variante de réalisation de la figure 13, on retrouve pour l'essentiel les éléments du connecteur de la figure 12. Cependant, dans ce cas, le cadre 50 comporte un rebord périphérique saillant 62, de sorte que les portées 51 sont remplacées par des fentes 63, ménagées dans les coques C1 et C2. De plus, il est prévu qu'au lieu d'être plan, comme dans le mode de réalisation de la figure 12, le plan de joint PJ comporte des épaulements d'emboîtement coopérants 64 à 67, respectivement prévus sur lesdites coques C1 et C2.

Dans le connecteur de la figure 13, la vis correspondant aux trous 57 et 59, et donc ces trous eux-mêmes, peuvent être supprimés.

Sur les figures 12 et 13, on n'a pas représenté les différents joints connus, permettant d'assurer l'étanchéité du connecteur.

On conçoit aisément que, grâce à la structure du connecteur conforme à la présente invention, il est possible d'automatiser le montage de celui-ci sur les extrémités de conducteurs 5. En effet, le connecteur étant désassemblé, il est aisé de relier lesdites extrémités de conducteurs sur les organes de connexion 8 du porte-modules PM, du côté de la face de branchement FB, puis d'enfermer lesdits conducteurs dans la chambre de câblage CC et d'assurer la liaison de masse entre les tresses conductrices 23 et les cheminées CH, en rapportant les cheminées CH et les coques C1 et C2 autour desdits conducteurs.

Bien que, dans les modes de réalisation du connecteur conforme à l'invention, décrits en regard des figures 8, 12 et 13, on ait supposé que les modules MC sont alignés, il va de soi que la présente invention s'applique à toute disposition différente desdits modules. Par exemple, ceux-ci peuvent être disposés en lignes et colonnes pour donner audit connecteur une section au moins approximativement carrée.

## Revendications

1. Connecteur électrique (CE) comportant un porte-modules (PM) et une chambre de câblage (CC) séparés mais adjacents, ledit porte-modules présentant une pluralité de modules de connexion (MC), qui forment, du côté opposé à ladite chambre de câblage, une face d'enfichage (FE) permettant de relier ledit connecteur à un connecteur électrique complémentaire, semblable ou différent, mais pourvu d'une face d'enfichage complémentaire et, du côté dirigé vers ladite chambre de câblage, une face de branchement (FB) pour les extrémités de conducteurs électriques (5) pénétrant dans ladite chambre de câblage par des cheminées (CH) solidaires de la paroi de celle-ci, lesdits modules étant pourvus d'organes de connexion (8) les traversant pour assurer les liaisons électriques entre ladite face d'enfichage et ladite face de branchement,
caractérisé :
- en ce que ladite chambre de câblage (CC) est constituée de deux coques (C1,C2) assemblables entre elles, ainsi que sur ledit porte-modules (PM) ;
- en ce que lesdites cheminées (CH) sont constituées de deux demi-cheminées (30,40) assemblables longitudinalement ; et
- en ce que lesdites cheminées (CH) sont maintenues solidaires de ladite chambre de câblage par emprisonnement entre lesdites deux coques (C1,C2) assemblées.

2. Connecteur électrique selon la revendication 1,
caractérisé en ce que chaque demi-cheminée (30,40) est pourvue d'une plaquette de base transversale (32,37), en ce que lesdites plaquettes forment, après assemblage desdites demi-cheminées, des plaques de base transversales (36) pour lesdites cheminées et en ce que des fentes sont prévues dans l'épaisseur de parois latérales (52) desdites coques pour servir de logement auxdites plaques de base transversales (36).

3. Connecteur électrique selon la revendication 1 ou 2,
caractérisé en ce que chaque demi-cheminée (40) présente une section semi-circulaire.

4. Connecteur électrique selon la revendication 1 ou 2,
caractérisé en ce que chaque demi-cheminée (30) présente une section en U.

5. Connecteur électrique selon l'une des revendications 1 à 4,
caractérisé en ce que lesdites demi-cheminées s'assemblent le long d'un plan de joint longitudinal (33,41) formé d'épaulements longitudinaux coopérants (34,35).

6. Connecteur électrique selon l'une des revendications 2 à 5,
caractérisé en ce que le bord libre (55) desdites parois latérales (52) desdites coques comporte, à l'aplomb desdites fentes (54), des échancrures (56) de forme correspondant à la forme extérieure desdites cheminées (CH).

7. Connecteur électrique selon l'une des revendications 1 à 6,
caractérisé en ce que ledit porte-modules (PM) comporte, du côté de ladite chambre de câblage (CC), un cadre (50) entourant ladite face de branchement (FB) et servant à la solidarisation desdites coques sur ledit porte-modules.

8. Connecteur électrique selon la revendication 7,
caractérisé en ce que ledit cadre (50) comporte un rebord périphérique saillant (62), susceptible de coopérer avec des fentes d'assemblage (63) prévues dans lesdites coques (C1,C2).

9. Connecteur électrique selon l'une des revendications 1 à 8,
caractérisé en ce que lesdites coques (C1,C2) s'assemblent le long d'un plan de joint (PJ) formé d'épaulements longitudinaux coopérants (64 à 67).

10. Connecteur électrique selon l'une des revendications 1 à 9,
caractérisé en ce qu'au moins ses coques assemblées sont fixées l'une à l'autre par des vis.

## Patentansprüche

1. Elektrischer Verbinder (CE), der einen Modulträger (PM) und eine Kammer (CC) für die Verdrahtung aufweist, die getrennt aber benachbart sind, wobei der Modulträger eine Vielzahl von Verbindungsmodulen (MC) enthält, die auf der der Kammer für die Verdrahtung entgegengesetzten Seite eine Steckseite (FE) bilden, die gestattet, den Verbinder mit einem komplementären elektrischen Verbinder zu verbinden, der ähnlich oder unterschiedlich, aber mit einer komplementären Steckseite versehen ist, die Verbindungsmodule ferner auf der zur Kammer für die Verdrahtung gerichteten Seite eine Anschlußseite (FB) für die Enden der elektrischen Leiter (5) bilden, die in die Kammer für die Verdrahtung durch mit deren Wand verbundene Kanäle (CH) eindringen, und die Verbindungsmodule mit sie durchquerenden Verbindungsorganen (8) versehen sind, um die elektrischen Verbindungen zwischen der Steckseite und der Anschlußseite sicherzustellen, dadurch gekennzeichnet:
- daß die Kammer (CC) für die verdrahtung aus zwei zusammensetzbaren sowie am Modulträger (PM) anbringbaren Schalen (C1, C2) besteht,
- daß die Kanäle (CH) aus zwei in Längsrichtung getrennten Halbkanälen (30, 40) zusammensetzbar sind und
- daß die Kanäle (CH) durch Einschließen zwischen den beiden zusammengesetzten Schalen (C1, C2) mit der Kammer für die Verdrahtung verbunden gehalten werden.

2. Elektrischer Verbinder nach Anspruch 1, dadurch gekennzeichnet, daß jeder Halbkanal (30, 40) mit einem quer verlaufenden plattenförmigen Basisteil (32, 37) versehen ist, daß diese Basisteile nach dem Zusammensetzen der Halbkanäle quer verlaufende Basisplatten (36) für die Kanäle bilden und daß Spalte in der Dicke der Seitenwände (52) der Schalen vorgesehen sind, die als Aufnahme für die quer verlaufenden Basisplatten (36) dienen.

3. Elektrischer Verbinder nach Anspruch 1 oder 2, dadurch gekennzeichnet, daß jeder Halbkanal (40) einen halbkreisförmigen Querschnitt aufweist.

4. Elektrischer Verbinder nach Anspruch 1 oder 2, dadurch gekennzeichnet, daß jeder Halbkanal (30) einen U-förmigen Querschnitt aufweist.

5. Elektrischer Verbinder nach einem der Ansprüche 1 bis 4, dadurch gekennzeichnet, daß die Halbkanäle sich längs einer in Längsrichtung verlaufenden Verbindungsfläche (33, 41) zusammenfügen, die aus zusammenwirkenden, in Längsrichtung verlaufenden Schultern (34, 35) gebildet ist.

6. Elektrischer Verbinder nach einem der Ansprüche 2 bis 5, dadurch gekennzeichnet, daß der freie Rand (55) der Seitenwände (52) der Schalen lotrecht zu den Schlitzen (54) bogenförmige Ausschnitte (56) in einer der Außenform der Kanäle (CH) entsprechenden Gestalt aufweist.

7. Elektrischer Verbinder nach einem der Ansprüche 1 bis 6, dadurch gekennzeichnet, daß der Modulträger (PM) auf der Seite der Kammer (CC) für die Verdrahtung eine Einfassung (50) aufweist, die die Anschlußseite (FB) umgibt und der Befestigung der Schalen am Modulträger dient.

8. Elektrischer Verbinder nach Anspruch 7, dadurch gekennzeichnet, daß die Einfassung (50) eine vorstehende Umfangsleiste (62) aufweist, die dazu geeignet ist, mit den Montageschlitzen (63) zusammenzuwirken, die in den Schalen (C1, C2) vorgesehen sind.

9. Elektrischer Verbinder nach einem der Ansprüche 1 bis 3, dadurch gekennzeichnet, daß die Schalen (C1, C2) sich längs einer Verbindungsfläche (PJ) zusammensetzen lassen, die aus zusammenwirkenden, in Längsrichtung verlaufenden Schultern (64 bis 67) gebildet ist.

10. Elektrischer Verbinder nach einem der Ansprüche 1 bis 9, dadurch gekennzeichnet, daß wenigstens seine zusammengesetzten Schalen mit Schrauben aneinander befestigt sind.

## Claims

1. Electrical connector (CE) including a module carrier (PM) and a wiring chamber (CC) which are separate but adjacent, said module carrier having a plurality of connection modules (MC) which form, on the side opposite said wiring chamber, a plug-in face (FE) enabling said connector to be connected to a complementary electrical connector, which is similar or different, but which is provided with a complementary plug-in face and, on the side facing said wiring chamber, a connection face (FB) for the ends of electrical conductors (5) penetrating into said wiring chamber via ducts (CH) solidly fastened to the wall thereof, said modules being provided with connection members (8) passing through them in order to provide the electrical connections between said plug-in face and said connection face, characterized:
- in that said wiring chamber (CC) consists of two shells (C1, C2) which can be joined together, as well as to said module carrier (PM);
- in that said ducts (CH) consist of two half-ducts (30, 40) which can be joined longitudinally; and
- in that said ducts (CH) are held solidly fastened to said wiring chamber by being trapped between said two joined shells (C1, C2).

2. Electrical connector according to Claim 1, characterized in that each half-duct (30, 40) is provided with a transverse base platelet (32, 37), in that said platelets form, after joining said half-ducts, transverse base plates (36) for said ducts and in that slots are provided in the thickness of side walls (52) of said shells in order to serve as a housing for said transverse base plates (36).

3. Electrical connector according to Claim 1 or 2, characterized in that each half-duct (40) has a semicircular section.

4. Electrical connector according to Claim 1 or 2, characterized in that each half-duct (30) has a U-shaped section.

5. Electrical connector according to one of Claims 1 to 4, characterized in that said half-ducts are joined along a longitudinal junction plane (33, 41) formed by interacting longitudinal shoulders (34, 35).

6. Electrical connector according to one of Claims 2 to 5, characterized in that the free edge (55) of said side walls (52) of said shells includes, plumb with said slots (54), cut-outs (56) of shape corresponding to the external shape of said ducts (CH).

7. Electrical connector according to one of Claims 1 to 6, characterized in that said module carrier (PM) includes, on the side of said wiring chamber (CC), a frame (50) surrounding said connection face (FB) and serving for the solid fastening of said shells to said module carrier.

8. Electrical connector according to Claim 7, characterized in that said frame (50) includes a projecting peripheral rim (62), capable of interacting with assembly slots (63) provided in said shells (C1, C2).

9. Electrical connector according to one of Claims 1 to 8, characterized in that said shells (C1, C2) are joined along a junction plane (PJ) formed by interacting longitudinal shoulders (64 to 67).

10. Electrical connector according to one of Claims 1 to 9, characterized in that at least its joined shells are fixed to each other by screws.
